# DEMANDE DE BREVET EUROPEEN

(11) **EP 2 305 921 A1**
(43) Date de publication de la demande: **06.04.2011**
(21) Numéro de dépôt: 10364003.3
(22) Date de dépôt: 10.09.2010
(51) Int. Cl.: E04H 3/16

(54) **Abri de piscine**

(30) Priorité: 10.09.2009 FR 0904315
(71) Demandeur: Jaffrain, Henri, 35700 Rennes (FR); Jaffrain, David, 56270 Plöemeur (FR)
(72) Inventeur: Jaffrain, Henri, 35700 Rennes (FR); Jaffrain, David, 56270 Plöemeur (FR)

(57) **Abrégé**

**Abri de piscine** comprenant un toit 36 relevable, des portes 25 & 26, des bras articulés 3, des cornières alu 9 & 10, des gouttières 17, des poteaux 28, des bras articulés 3, des coffres 8, des supports de toit 33 & 34, des moteurs 20 21 & 22, des coffres 8, des cornières alu sans joints de dilatation 11, des fixations diverses 15, des bases de soutien 1, des gâches électromécaniques 16, des joints de dilatation 39, des boulons de fixation 2, des clips de serrage 7, des écrous de fixation 13, des clips de serrage 7, des écrous de fixation 13, des onglets de dilatation 40, des tirettes 35, un toit 36, de bras articulés 3, de cornières alu 9 & 10, de gouttières 17, de poteaux 28, de supports de toit 33 & 34, de moteurs 20 21 & 22, de coffres 8, de cornières alu sans joints de dilatation 11, de fixations diverses 15, de bases de soutien

## Description

L'invention se rattache au secteur technique des abris de piscines.

L'invention trouve une application avantageuse chaque fois qu'il est nécessaire de protéger une piscine des intrusions non autorisées des personnes non habilitées à pénétrer dans cet espace et notamment des jeunes enfants sans la surveillance effective des personnes qui en ont la responsabilité.

Son application permet également de protéger ce lieu en cas d'intempérie pour qu'il puisse être utilisé une très grande partie de l'année en prolongeant largement la saison estivale.

Dans le BREVET FR 2.852.990 on a proposé une structure comprenant un toit de profil cintré pivotant et fermé à chaque extrémité par des parois latérales. Leur inconvénient majeur ne permet pas de se tenir partout debout sous toute la structure.

Notre invention est composée, de matériaux solides autorisés par les normes en vigueur en matière de bâtiment et constructions privées.

Cet abri fermé est composé de poteaux en bois exotique, de cornières en aluminium ou de tous autres matériaux actuels ou futurs présentant les qualités nécessaires pour apporter le confort d'utilisation nécessaire de façon à profiter pleinement de cet équipement. Les portes d'accès très innovantes qui font l'objet d'un brevet déposé ce jour par les même inventeurs permettent un accès très facile et l'ouverture encombre le moins possible l'espace nécessaire à la bonne utilisation de l'espace.

Nommé : dispositif d'ouverture et de fermeture de portes séquentielles verticales et modulaires 2 tiers 1 tiers à encombrement limité, il facilite l'accès quand elles sont ouvertes

Nous combinons 4 éléments, celui décrit par le BREVET FR 2.852.990, la structure de surélévation de l'abri, les portes innovantes et le système de manoeuvre de ses portes.

Ils vont ensemble permettre de combiner abri, hauteur d'espace, et facilité d'accès pour apporter du bien être aux utilisateurs.

A la transparence du toit va s'ajouter celle, verticale puisque le toit est surélevé de 2 mètres.

A partir de cet assemblage très structuré on obtient la meilleure combinaison possible.

L'invention remédie aux inconvénients rencontrés en proposant des éléments simples et faciles d'utilisation.

16 portes (figure 3) n° 25 & 26 s'ouvrant d'un simple clic ! et immédiatement, n'encombrant pas l'espace de l'abri confortable et un environnement lumineux offrent la meilleure combinaison possible

L'invention est exposée ici de façon détaillée à l'aide des dessins annexés qui donnent une perspective présentant la coupe du toit fermé ou ouvert (figures 1 & 2) n°36, surélevé par rapport au sol par des poteaux (figures 1 2& 3) n° 28 sur lesquels sont fixées des cornières ALU (figures 1 & 2) n° 9 de 150/150/5, (avec joints de dilatation (figures 2 & 3) n°39 & 10, sans joints de dilatation (figure 3) n°11. Ces joints de dilatation (figure 2) n° 39 comprennent des boulons (Figure 2) n° 2 des écrous de fixation (Figure 2 ) n° 13 un clips de serrage (figure 2) n° 7 et un onglet de dilatation. (figure 2 ) n° 40 et des cornières (figure 2) n° 9

Sous chaque cornière une gouttière montre l'écoulement des eaux pluviales recueillies par le toit (figure 2 ) n° 17.

Les poteaux (figures 1 & 2) n°28 soutiennent les cornières (figures 1 2 & 3) n°9 10 & 11, les gouttières (figures 1 2 & 3) n° 17, les coffres (figures 1 2 & 4) n°8, et les portes (figures 3 & 4 ) n°25 & 26.

Sur le haut des poteaux (figures 1 & 2 ) n°28 sont fixés des coffres (figures 1 2 & 4) n° 8 qui renferment les moteurs (figures 1 2 & 4) n° 20 21 & 22 destinés à relever le tout et actionner les bras articulés (figures 1 & 2) n° 3 du toit (figures 1 2 & 4 ) n° 36 et le support de toit (figure 1) n° 33 qui se bloque à l'aide d'une gâche électromécanique (figure 2) n° 16 et qui est replié quand le toit est fermé (figures 1) n°34.

Des fixations (figures 1 & 2 ) n°15 sont prévues pour fixer les cornières (figures 1 & 2 ) n°9 aux poteaux (figure 1 2 & 3) n° 28 et la base de soutien (figure 1) n° 1 au sol.

Les portes (Figures 2 & 4) n°25 et 26, qui ferment l'ensemble du bâtiment sont commandées par les moteurs (Figures 1 2 & 4) n° 20 21 & 22, elles offrent une ouverture totale dans les angles (Figure 2) n° 41 ou 1 'escamotage es impossible. Un réglage de la commande moteur (Figure 3) n° 20 sera nécessaire.

Un débrayage momentané à l'aide d'une tirette (Figure 2) n° 35 de une ou plusieurs portes notamment en cas de panne électrique. Le simple fait d'actionner le tirette déconnecte momentanément la commande électrique.

## Revendications

1. **Abri de piscine** comprenant un toit 36, des portes 25 & 26, des bras articulés 3, des cornières alu 9 & 10, des gouttières 17, des poteaux 28, des bras articulés 3, des coffres 8, des supports de toit 33 & 34, des moteurs 20 21 & 22, des coffres 8, des cornières alu sans joints de dilatation 11, des fixations diverses 15, des bases de soutien 1, des gâches électromécaniques 16, des joints de dilatation 39, des boulons de fixation 2, des clips de serrage 7, des écrous de fixation 13, des clips de serrage 7, des écrous de fixation 13, des onglets de dilatation 40, des tirettes 35, **caractérisé en ce qu'il est surélevé** par une structure composée d'un toit 36, de bras articulés 3, de cornières alu 9 & 10, de gouttières 17, de poteaux 28, de supports de toit 33 & 34, de moteurs 20 21 & 22, de coffres 8, de cornières alu sans joints de dilatation 11, de fixations diverses 15, de bases de soutien

2. **Abri de piscine selon la revendication précédente caractérisé en ce que** le relevage du toit est effectué à l'aide de moteurs 22

3. **Abri de piscine selon l'une quelconque des revendications précédentes caractérisé en ce que** les joints de dilatation entre les cornières 39 maintiennent un écartement constant entre les différents éléments du toit, les joints étant composés de boulons de fixation 2, d'écrous de fixation 13, de clips de serrage 7, d'onglets de dilatation 40, de cornières alu 9

4. **Abri de piscine selon l'une quelconque des revendications précédentes caractérisé en ce qu'il comprend** une tirette de sécurité 35 très utile notamment en cas de panne électrique complète du système, le fait d'actionner cette tirette déconnectant la fermeture électrique

5. **Abri de piscine selon l'une quelconque des revendications précédentes caractérisé en ce que** la base de soutien 1 avec ses fixations 15 maintiennent efficacement et esthétiquement les poteaux

6. **Abri de piscine selon l'une quelconque des revendications précédentes caractérisé en ce que** les supports de toit 33 & 34 et les gâches électromécaniques de raidissement 16 permettent aux moteurs de s'arrêter sans fatiguer leurs pignons d'entraînement.
